# EUROPÄISCHE PATENTSCHRIFT

(11) **EP 3 258 054 B1**
(45) Veröffentlichungstag und Bekanntmachung des Hinweises auf die Patenterteilung: **09.10.2019**
(21) Anmeldenummer: 17176081.2
(22) Anmeldetag: 14.06.2017
(51) Int. Cl.: E06B 9/54

(54) **INSEKTENSCHUTZVORRICHTUNG**
INSECT PROTECTION DEVICE
DISPOSITIF DE PROTECTION CONTRE LES INSECTES

(30) Priorität: 17.06.2016 DE 202016103221 U
(43) Veröffentlichungstag der Anmeldung: 20.12.2017
(73) Patentinhaber: M.A.C.'s HOLDING GmbH, 91595 Burgoberbach (DE)
(72) Erfinder:
(74) Vertreter: FDST Patentanwälte

(56) Entgegenhaltungen:
- US-A- 5 868 191
- US-A1- 2012 186 755

## Beschreibung

Die Erfindung betrifft eine Insektenschutzvorrichtung für eine Türöffnung, zur Montage in einer Gebäudeöffnung, mit einer in einem Rollogehäuse drehbar angeordneten Wickelwelle sowie mit einer von dieser abwickelbaren und aus dem Rollogehäuse ausziehbaren Gitter- oder Gewebebahn gemäß dem Oberbegriff des Anspruchs 1 zum insektendichten Überspannen der Gebäudeöffnung. Eine derartige Schutzvorrichtung ist beispielsweise aus der US 5,868,191 bekannt.

Insbesondere für die Montage von Insektenschutzsystemen in Gebäudeöffnungen, vorrangig an oder vor Türen (Terrassentüren, Balkontüren oder raumhohen Schiebefenstern), sind zumindest zwei unterschiedliche Prinzipien solcher Schutzvorrichtungen typisch, nämlich einerseits über Scharniere am Türrahmen oder an der Mauerlaibung der Gebäudeöffnung angelenkte Schwenktüren, wie beispielsweise ein aus der DE 20 2010 012 403 U1 bekanntes Rahmensystem für ein Insekten- oder Pollenschutzgitter.

Andererseits werden häufig, insbesondere vor einem Fenster, auch horizontal montierbare Insektenschutzrollos eingesetzt, deren Schutzgewebe von einer Aufwickelrolle oder Wickelwelle, die in einem Gehäuse drehbar gelagert ist, horizontal abziehbar ist. Ein derartiges Insektenschutzrollo ist beispielsweise aus der DE 103 51 336 A1 bekannt. Für das möglichst insektendichte Überspannen einer Türöffnung sind solche Insektenschutzrollos jedoch nur bedingt geeignet, zumal ein relativ langer Vertikalweg beim Ausziehen des Schutzgewebes durchfahren werden müsste.

Aus der DE 60 2006 000 307 T2 ist eine auch als Insektenschutz montierbare Schutzvorrichtung bekannt, deren Schutzgewebe von einer Aufwickelrolle, die in einem Gehäuse drehbar gelagert ist, vertikal abziehbar ist.

Aus der eingangs genannten US 5,868,191 ist eine als Licht- oder Insektenschutz an einem Fenster oder an einer Gebäudeöffnung montierbare Schutzvorrichtung bekannt, welche zur Anpassung an die Größe des Fensters bzw. der Gebäudeöffnung teleskopartig verstellbar ist. Eine hierzu vorgesehene Gewebebahn, die von einer in einem Gehäuse drehbar gelagerten Aufwickelrolle abwickelbar ist, weist einen mittleren unflexiblen Gewebeabschnitt und hierzu beidseitig jeweils einen flexiblen Gewebeabschnitt auf. Die Gewebebahn ist mit deren zur Auszugsrichtung parallelen (oberen und unteren) Gewebekanten in jeweils dreiteiligen, teleskopartig ineinander schiebbaren Führungsschienen eines dreiseitig geschlossenen Teleskoprahmens geführt. Auch sind die Aufwickelrolle und das diese aufnehmende Gehäuse, an welchem die Führungsschienen mit deren die offene Rahmenseite des Teleskoprahmens bildenden Schienenenden gehalten sind, in deren Länge telesokartig verstellbar und hierzu ebenfalls dreiteilig ausgeführt. Insbesondere bei der Bereitstellung von Bausätzen solcher Schutzvorrichtungen, die am Bestimmungsort zur (Selbst-)Montage vor einer Gebäudetür in einer entsprechenden Gebäudeöffnung (Mauerlaibung) aus einzelnen Bauteilen zusammengesetzt werden sollen, ist es sowohl hinsichtlich der Verpackung als auch insbesondere hinsichtlich des Transports wünschenswert, dass die einzelnen Bauteile der Schutzvorrichtung einfach handhabbare und leicht transportierbare Abmessungen, insbesondere Bauteillängen, aufweisen. Diese wünschenswerten Anforderungen an eine solche Schutzvorrichtung, insbesondere als Insektenschutz (Insektenschutzvorrichtung), sind bei Verwendung des Rollo-Prinzip bislang nicht zufriedenstellend erfüllt.

Der Erfindung liegt die Aufgabe zugrunde, eine Insektenschutzvorrichtung anzugeben, die hinsichtlich Verpackung, Transport und Montage möglichst einfach handhabbar ist.

Diese Aufgabe wird erfindungsgemäß durch eine Schutzvorrichtung mit den Merkmalen des Anspruchs 1 gelöst. Vorteilhafte Ausgestaltungen und Weiterbildungen sind Gegenstand der Unteransprüche.

Hierzu weist die zur Vertikalmontage ausgebildete Insektenschutzvorrichtung eine geteilte Wickelwelle in einem ebenfalls geteilten Rollogehäuse sowie eine abwickelbare und aus dem Rollogehäuse über einen Gehäuseschlitz ausziehbare Gitter- oder Gewebebahn (Insektenschutzgitter) zum insektendichten Überspannen einer Gebäudetür- oder Gebäudefensteröffnung auf. Geeigneterweise ist die Gitter- oder Gewebebahn einteilig und, insbesondere zu Verpackungs- und/oder Transportzwecken, in einem Vormontagezustand vorzugsweise auf die halbe Gesamt- bzw. Gewebelänge gefaltet und anschließend aufgerollt oder aufgerollt und im aufgerollten Zustand durch Falten in zwei parallele Bahnrollenabschnitte mit vorzugsweise jeweils der halben Bahnrollengesamtlänge gelegt.

Das Rollogehäuse ist aus einem ersten Gehäuseteil oder Gehäuseabschnitt mit einer maximal der halben Gesamtlänge des Rollogehäuses entsprechenden Gehäuseabschnittslänge sowie aus einem mit dem ersten Gehäuseteil stirnseitig montierbaren und im Montagezustand zusammengesetzten zweiten Gehäuseteil oder Gehäuseabschnitt mit einer zur Gesamtlänge des Rollogehäuses korrespondierenden Gehäuseabschnittslänge gebildet. Die Abschnittslänge der beiden Gehäuseteile (Gehäuseabschnitte) ist vorzugsweise gleich und entspricht jeweils der halben Gesamtlänge.

Analog ist die Wickelwelle zweckmäßigerweise aus einem ersten Wellen- oder Hohlrohrabschnitt sowie aus einem mit dem ersten Wellenabschnitt stirnseitig montierbaren und im Montagezustand mittels eines Fügeelements drehfest gefügten zweiten Wellen- oder Hohlrohrabschnitt gebildet. Einer der Wellenabschnitte weist maximal die halbe Gesamtlänge der Wickelwelle auf, während der andere Wellenabschnitt dann die zur Gesamtlänge der Wickelwelle korrespondierende Abschnittslänge aufweist. Die Abschnittslängen der beiden Wellenabschnitte sind vorzugsweise wiederum gleich und entsprechen jeweils der halben Gesamtlänge der Wickelwelle.

Die Schutzvorrichtung weist zudem eine seitenrandseitig an der Gitter- oder Gewebebahn befestigbare, vorzugsweise als Hohlprofil ausgeführte Auszugsleiste auf, die ebenfalls geteilt und im Montagezustand zu deren Gesamtlänge zusammengesetzt ist. Die Teilung entspricht hierbei analog zur Wickelwelle und zum Rollogehäuse wiederum vorzugswiese der halben Gesamtlängen der Auszugsleiste. Hierdurch ist eine möglichst geringe Verpackungsgröße und Bauteilelänge der einzelnen Bauteile (Wickelwelle, Rollogehäuse und Auszugsleiste) erreicht. Zudem lässt sich der Bausatz der Schutzvorrichtung auch beim Transport entsprechend einfach handhaben. Die Auszugsleiste ist vorzugsweise als Hohlprofil oder Hohlprofilleiste ausgeführt.

Die Befestigung der Gitter- oder Gewebebahn an der aus den Wellenabschnitten zusammengesetzten Wickelwelle einerseits und an der hohlprofilartigen Auszugsleiste andererseits erfolgt geeigneterweise nach Art einer Klemmbefestigung eines entsprechenden Seitenrandes des Gitter- oder Gewebebahn, vorzugsweise mittels zusätzlich bereitgestellter Kederleisten. Auch können die entsprechenden Seitenränder der Gitter- oder Gewebebahn mit entsprechenden, kederartigen Wulstabschnitten ausgeführt sein, welche in oder von Nähten oder verklebten Gitter- bzw. Gewebeösen gebildet sein können. In diese können flexible beziehungsweise gummielastische Stäbe oder Keder eingeschoben sein.

Zu diesem Zweck weist die wiederum aus einem ersten und zweiten Profilabschnitt mit vorzugsweise jeweils der halben Gesamtlänge gebildeten Auszugsleiste eine sich in Profillängsrichtung erstreckende, mit einem Längsschlitz versehene Aufnahmekammer für den Seitenrand und ein gegebenenfalls vorgesehenes, kederartiges Befestigungselement auf. Analog weist geeigneterweise auch die Wickelwelle beziehungsweise deren jeweiliger Wellenabschnitt eine Längsnut zur Aufnahme eines wiederum vorzugsweise kederartigen Halteelementes für die Seitenrandbefestigung, insbesondere Klemmbefestigung, der Gitter- oder Gewebebahn auf.

Die Profilabschnitte der Hohlprofil- oder Auszugsleiste werden geeigneterweise im Zuge der Montage stirnseitig mittels eines Fügeelementes gefügt. Hierzu weisen die Profilabschnitte zweckmäßigerweise eine sich in Profillängsrichtung erstreckende Fügekammer zur Aufnahme eines jeweiligen Fügeschenkels des profilseitigen Fügeelementes auf. Im Montagezustand sitzt das Fügeelement mit dem jeweiligen Fügeschaft in der Fügekammer des entsprechenden Profilabschnitts unter Herstellung einer vorzugsweise form- und kraft- oder reibschlüssigen Steckverbindung ein. Ein etwa mittig vorgesehener Steg des Fügeelementes dient geeigneterweise als Anschlag für den jeweiligen Profilabschnitt beziehungsweise für den jeweiligen Fügeschaft, sodass dieser lediglich bis zu diesem Anschlagsteg in die entsprechende Fügekammer des Profilabschnitts einsteckbar ist.

In vorteilhafter Ausgestaltung sind die Wellenabschnitte der Wickelwelle mit einer sich über die Abschnittslänge erstreckenden Längsnut zur Aufnahme eines Seitenrandes und/oder des vorzugsweise kederartigen Halteelementes für die seitenrandseitige Klemm- oder Steckbefestigung der Gitter- oder Gewebebahn ausgebildet. Dabei ist die Längsnut sickenartig aus der Mantelfläche des jeweiligen Wellenabschnitts in das Rohrinnere eingezogen. Hierdurch ist geeigneterweise eine im Querschnitt etwa U-förmige und, mit Ausnahme eines sich in Längsrichtung erstreckenden Austrittsschlitzes für die Gitter- oder Gewebebahn, geschlossene Aufnahmekammer für das Haltelement und den Seitenrand der Gitter- oder Gewebebahn gebildet.

Das zum Verbinden der beiden Wellenabschnitte zur Herstellung der Gesamtlänge der Wickelwelle vorgesehen Fügeelement ist vorzugsweise ebenfalls hohlrohrartig, also im Wesentlichen als Hohlrohr, ausgeführt. Eine sich über die Wellenabschnittslänge erstreckende Längsnut, welche die Längsnut des jeweiligen Wellenabschnitts rohrinnenseitig übergreift, ist vorzugsweise ebenfalls sickenartig eingezogen, also praktisch wiederum als Materialvertiefung in den Hohlrohrmantel des Fügeelementes eingebracht.

Das Fügeelement weist zudem, vorzugsweise mittig, ein Anlageelement, insbesondere einen Steckbolzen, als Fügeanschlag für die Hohlrohrabschnitte der Wickelwelle auf. Hierdurch ist sichergestellt, dass im Zuge des Fügevorgangs das Fügeelement lediglich vorzugsweise über dessen halbe Gesamtlänge in den jeweiligen Wellenabschnitt einsteckbar ist, und somit für den anderen Wellenabschnitt der Wickelwelle ein etwa gleich langer Abschnitt des Fügeelementes für die Fügeverbindung der Wellenabschnitte zur Wickelwelle zur Verfügung steht.

Bei Verwendung eines separaten Steckbolzens als Anlageelement ist dieser geeigneterweise über entsprechende, miteinander fluchtende Öffnungen oder Bohrungen des Fügeelementes geeigneterweise radial, jedoch vorzugsweise außermittig - also etwa kantenartig - in das Fügeelement an einer Position einsteckbar, an welcher die eingezogene Längsnut des jeweiligen Wellenabschnitts der Wickelwelle mit deren Nutenboden im Inneren des jeweiligen Wellenabschnitts räumlich positioniert ist. Hierdurch ist einerseits ein zuverlässiger Anschlag für den jeweiligen Wellenabschnitt gebildet. Andererseits ist die Längsnut zur Aufnahme des Halteelements an der entsprechenden Anschlagstelle nicht verschlossen, also für das Halteelement zur Seitenrandfixierung der Gitter- oder Gewebebahn an dieser Stelle auch nicht blockiert.

Während die im Fügezustand der Wellenabschnitte der Wickelwelle mittels des ebenfalls vorzugsweise hohlrohrartigen Fügeelements bereits aufgrund der geeigneterweise sickenartigen Vertiefungen, von denen im Fügezustand diejenigen der Wellen der Wellenabschnitte in derjenigen des Fügeelements einliegen, bereits eine verdrehsichere Steckverbindung bereitstellt, die eine relative Drehbewegung der Wellenabschnitte der Wickelwelle gegeneinander verhindert, ist in vorteilhafter Weiterbildung mindestens eine weitere Form- und/oder Reibschlussverbindung zwischen dem Fügeelement und den beiden Wellenabschnitten vorgesehen. Hierzu weisen die Wellenabschnitte der Wickelwelle rohrinnenseitig vorzugsweise federartige Fügekonturen auf, welche mit mantelaußenseitigen, gegengleichen Fügekonturen im Fügeelement korrespondieren. Hierbei sind geeigneterweise eine Anzahl oder Mehrzahl derartiger Fügekonturen am Innenumfang der Wellenabschnitte einerseits und am Außenumfang des Fügeelementes vorzugsweise gleichmäßig verteilt angeordnet. Hierdurch erfolgt im Zuge der Fügeverbindung praktisch eine Steckverzahnung zwischen dem Fügeelement und den beiden Wellenabschnitten, sodass insgesamt eine besonders zuverlässige Fügeverbindung zwischen den beiden Wellenabschnitten hergestellt ist.

Geeigneterweise wird die im Montagezustand der Schutzvorrichtung mit deren vertikaler Orientierung innerhalb der Gebäudeöffnung horizontal - also quasi seitlich - ausgezogene Gitter- oder Gewebebahn in zweckmäßigerweise gegenüberliegenden, horizontal verlaufenden Führungsschienen randseitig geführt. Hierzu sitzen die entsprechend horizontal verlaufenden Seitenränder der Gitter- oder Gewebebahn in diesen Führungsschienen zumindest geringfügig ein.

Alternativ oder vorzugsweise zusätzlich zu diesen horizontalen Führungsschienen umfasst die Schutzvorrichtung auch eine im Montagezustand vertikale Führungsschiene, welche auf der dem Rollogehäuse gegenüberliegenden Wand- oder Leibungsseite der Gebäudeöffnung montiert wird. In dieser vertikalen Führungsschiene sitzt geeigneterweise - insbesondere auf etwa halber Höhe der Schutzvorrichtung im Montagezustand - ein Rastelement ein. Mit diesem Rastelement korrespondiert eine Rast- oder Fügekontur in einem Griffelement, welches über eine vorzugsweise steckmontierbare Fügeverbindung mit einem der Profilabschnitte der Auszugsleiste verbunden bzw. an dieser befestigt ist. Im ausgezogenen Zustand der Gitter- oder Gewebebahn mit geeigneterweise vollständiger Überdeckung der Gebäudeöffnung ist die Gitter- oder Gewebebahn in diesem Zustand über die Rastverbindung zwischen dem Griffelement und dem in der vertikalen Führungsschiene vorgesehenen Rastelement sicher, jedoch lösbar gehalten.

Sowohl aus optischen und designerischen als auch insbesondere aus verbindungstechnischen Gründen sind die stirnseitig im Zuge der Montage gegeneinander geführten Gehäuseabschnitte im Bereich der dortigen Stoß- oder Gehäuseabschnittskanten geeigneterweise mittels eines manschettenartigen Verbindungselementes umgriffen. An dieses Verbindungselement können Schraubösen angeformt sein, um das Rollogehäuse mit der darin drehbeweglich angeordneten Wickelwelle und der hierauf wiederum aufgerollten Gitter- oder Gewebebahn zuverlässig in der Gebäudeöffnung und dort an einer entsprechenden Öffnungs- oder Leibungswand mittels Schrauben zu befestigen.

Das Verbindungselement umgreift die Öffnungskanten der Gehäuseabschnitte des Rollogehäuses zweckmäßigerweise nicht vollständig, sondern unter Freilassung des Gehäuseschlitzes für die Gitter- oder Gewebebahn. An das Verbindungselement sind vorzugsweise Steckzapfen angeformt, welche im Montagezustand in korrespondierende Stecköffnungen der Gehäuseabschnitte eingreifen, so dass eine sichere und fluchtende Verbindung der Gehäuseabschnitte hergestellt ist.

Nachfolgend wird ein Ausführungsbeispiel der Erfindung anhand einer Zeichnung erläutert. Darin zeigen:
- Fig. 1: in einer Vorderansicht die Schutzvorrichtung in vertikaler Montageposition mit einem Rollogehäuse und mit einer Auszugsleiste (Auszugsprofil) für eine aus dem Rollogehäuse ausziehbare Gitter- oder Gewebebahn sowie mit zwei zu einem Rahmen montierten horizontalen und einer vertikalen Führungsschiene,
- Fig. 2: in einer Darstellung gemäß Fig. 1 die Schutzvorrichtung mit nahezu vollständig ausgezogener Gitter- oder Gewebebahn,
- Fig. 3: im Ausschnitt die linke untere Ecke der Schutzvorrichtung gemäß Fig. 1 bei abgenommener Abdeckkappe mit Blick in das Rollogehäuse auf ein Wellenende einer Wickelwelle mit aufgewickelter Gitter- oder Gewebebahn,
- Fig. 4: im Ausschnitt die linke obere Ecke der Schutzvorrichtung gemäß Fig. 1 mit Blick auf eine das Rollogehäuse stirnseitig verschließende Abdeckkappe mit einer von außen zugänglichen Spanneinrichtung zum Spannen eines Federmechanismus der Wickelwelle,
- Fig. 5: in perspektivischer Darstellung die Gitter- oder Gewebebahn in einem Verpackungs-, Transport- und/oder Vormontagezustand,
- Fig. 6: ausschnittsweise in perspektivischer Darstellung das Rollogehäuse und die Wickelwelle sowie die hohlprofilartige Auszugsleiste in geteiltem Zustand (Vormontage-, Verpackungs- und/oder Transportzustand),
- Fig. 7: in perspektivischer Darstellung einen der beiden Hohlrohrabschnitte der Wickelwelle sowie ein hohlrohrartiges Fügeelement zum Verbinden der beiden Hohlrohrabschnitte,
- Fig. 8: in perspektivischer Explosionsdarstellung einer der beiden Hohlrohrabschnitte der Wickelwelle mit einem bolzenartigen Anschlagelement sowie das hohlrohrartige Fügeelement mit Fügeöffnungen für das Anschlagelement und eine Kederleiste als Halteelement zur Seitenrandbefestigung der Gitter- oder Gewebebahn an der Wickelwelle,
- Fig. 9: ausschnittsweise in perspektivischer Darstellung die beiden Gehäuseabschnitte des Rollogehäuses im Vormontagezustand sowie ein manschettenartiges Verbindungselement zur Stoßkantenüberdeckung der Gehäuseabschnitte sowie zur Wandmontage des Rollogehäuses,
- Fig. 10: ausschnittsweise in perspektivischer Darstellung die beiden Profillabschnitte der Auszugsleiste und deren zweischenkliges Fügeelement im Vormontagezustand,
- Fig. 11: in perspektivischer Explosionsdarstellung ein zweiteiliges Griffelement zur Montage an einem Profilabschnitt der Auszugsleiste,
- Fig. 12: im Ausschnitt die montierte Schutzvorrichtung in perspektivischer Darstellung mit Blick auf die Fügeverbindungen des Rollogehäuses und der Auszugsleiste sowie auf das Griffelement, und
- Fig. 13: einen Ausschnitt der vertikalen Führungsschiene mit Blick auf ein Rastelement zur lösbaren Rastverbindung mit dem an der Auszugsleiste montierten Griffelement.

Einander entsprechende Teile sind in allen Figuren mit den gleichen Bezugszeichen versehen.

Die Figuren 1 und 2 zeigen eine Schutzvorrichtung 1 als Insektenschutz zur Vertikalmontage in einer Gebäudeöffnung, vorzugsweise vor oder an einer Tür oder Türöffnung, mit einem Rollogehäuse 2 und mit einer aus diesem ausziehbaren Gitter- oder Gewebebahn 3 sowie mit einer an dieser befestigten Auszugsleiste 4. Fig. 1 zeigt die Schutzvorrichtung 1 mit vollständig eingezogener Gitter- oder Gewebebahn 3, während Fig. 2 die Schutzvorrichtung 1 mit annähernd ausgezogener Gitter- oder Gewebebahn 3 zeigt. Die bei vertikal montierter Schutzvorrichtung 1 horizontal ausziehbare Gitter- oder Gewebebahn 3 wird nachfolgend als Insektenschutzgitter bezeichnet.

Das Schutzsystem 1 umfasst des Weiteren zwei im zusammengesetzten Zustand und insbesondere nach erfolgter Vertikalmontage zwei horizontal verlaufende Führungsschienen, nämlich eine obere Führungsschiene 5 und eine untere Führungsschiene 6 sowie eine vertikale Führungsschiene 7. Die Führungsschienen 5, 6, 7 sind mit dem Rollogehäuse 2 zu einem rechteckigen Rahmensystem montiert. Die Anbindung der horizontalen Führungsschienen 5 und 6 an das Rollogehäuse 2 erfolgt über stirnseitige Abdeckkappen 8a und 8b als oberer bzw. unterer Abschluss des Rollogehäuses 2.

Das Rollogehäuse 2 und die Auszugsleiste 4 sowie die vertikale Führungsschiene 7 sind geteilt, das heißt jeweils zweiteilig ausgeführt und im dargestellten vertikalen Montagezustand zur erkennbaren Gesamtlänge oder vertikalen Gesamthöhe der Schutzvorrichtung 1 zusammengesetzt. Hierzu ist das Rollogehäuse 2 aus einem ersten Gehäuseabschnitt 2a mit einer maximal der halben Gesamtlänge des Rollogehäuses 2 entsprechenden Gehäuseabschnittslänge L₁ und aus einem mit dem ersten Gehäuseabschnitt 2a stirnseitig montierbaren und im Montagezustand zusammengesetzten zweiten Gehäuseabschnitt 2b mit einer zur Gesamtlänge (L₁₂ = L₁ + L₂) des Rollogehäuses 2 korrespondierenden Gehäuseabschnittslänge L₂ gebildet. Die Gehäuseabschnittslängen (Abschnittslänge) L₁ und L₂ des Rollogehäuses 2 entsprechen geeigneterweise jeweils der Hälfte der Gesamtlänge L₁ + L₂ des Rollogehäuses 2.

Analog ist die vorzugsweise hohlprofilartige Auszugleiste 4 aus einem ersten und zweiten Profilabschnitt 4a bzw. 4b zusammengesetzt, deren jeweilige Profilabschnittslänge (Abschnittslänge) L₁, L₂ derjenigen der Gehäuseabschnitte 2a und 2b des Rollogehäuses 2 entsprechen. Auch ist die vertikale Führungsschiene 7 aus zwei Schienenabschnitten 7a und 7b gebildet, deren jeweilige Schienenabschnittslänge (Abschnittslänge) L₁, L₂ derjenigen der Gehäuseabschnitt 2a, 2b des Rollogehäuses 2 und derjenigen der Profilabschnitt 4a, 4b, der Auszugsleiste 4 entsprechen.

An der Auszugsleiste 4 ist ein Griffelement 9 befestigt. Dieses weist Rastelemente (Rastkonturen, Rasthaken) 10 auf. Bei in Fig. 2 gezeigtem horizontal ausgezogenen Insektenschutzgitter 3 verrastet das Griffelement 9 mittels dessen Rastelements 10 mit einem in der vertikalen Führungsschiene 7 vorgesehenen Rastelement (Rasthakenpaar) 11. Dieses ist in Fig. 1 bei transparent dargestelltem unteren Schienenabschnitt 7b der Führungsschiene 7 erkennbar und in Fig. 2 separat nach Art einer Explosionsdarstellung gezeigt. Fig. 13 zeigt dieses, als Rasthakenpaar ausgeführte Rastelement 11 innerhalb der Führungsschiene 7 und dort in dessen unterem Schienenabschnitt 7b. Aus Fig. 12 ist das griffseitige, korrespondierende Rastelement 10 des Griffelementes 9 vergleichsweise deutlich erkennbar.

Fig. 3 zeigt den Bereich der unteren (linken) Ecke der Schutzvorrichtung 1 bei abgenommener Abdeckkappe 8b. Dies ermöglicht einen Blick in das Rollogehäuse 2, und zwar in dessen unteren Gehäuseabschnitt 2b. Erkennbar ist die (untere) Stirnseite bzw. das entsprechende Wellenende einer Wickelwelle 12, die innerhalb des Rollogehäuses 2 drehbar gelagert ist, und auf welcher das Insektenschutzgitter 3 aufgewickelt ist. Eine zentrale Wellenöffnung 13 der Wickelwelle 12 korrespondiert mit einem Lagerzapfen 14, welcher an die Abdeckkappe 8b innenwandseitig abgeformt ist. Im Montagezustand sitzt dieser Lagerzapfen 14 in der Wellenöffnung 13 der Wickelwelle 12 formschlüssig ein und lagert die Wickelwelle 12 an dieser stirnseitigen Position im Rollogehäuse 2.

Schraubenöffnungen oder -bohrungen 15 in einem Montagesteg 16 der Abdecckappe 8b dienen zur Schraubbefestigung der Schutzvorrichtung 1 bei dessen Vertikalmontage in der Gebäuselaibung oder -Öffnung und dort an einer entsprechenden Öffnungswand. Eine in eine längsgeschlitzte Aufnahmekammer 17 des Rollogehäuses 2 formschlüssig eingeschobene, flexible oder gummielastische Dichtleiste oder Dichtbürste 18 dient zur Abdichtung des Rollogehäuses 2 und damit der Schutzvorrichtung 1 gegen die entsprechende vertikale Wandung der Gebäudeöffnung.

Fig. 4 zeigt die linke obere Ecke der vertikal montierten Schutzvorrichtung 1 mit Blick auf die dortige Abdeckkappe 8a. Erkennbar ist eine von außen zugängliche Schraubhülse 19 mit Außengewinde und mit einem Innensechskant zur Aufnahme eines Inbusschlüssels. Die Schraubhülse 19 greift in nicht näher dargestellter Art und Weise in die Wickelwelle 12 formschlüssig ein und ermöglicht ein Aufrollen oder Aufziehen der Wickelwelle 12 gegen die Kraft einer Rückstellfeder, um deren Federkraft einzustellen. Beim Ausziehen des Insektenschutzgitters 3 aus der in Fig. 1 gezeigten vollständig auf der Wickelwelle 12 aufgerollten Position in die in Fig. 2 gezeigte ausgezogene (abgewickelte) Position wird die mechanische Rückholfeder gespannt, so dass das Insektenschutzgitter 3 automatisch auf die Wickelwelle 12 aufgewickelt oder aufgerollt wird, wenn über die Auszugsleiste 4 keine Zugkraft mehr auf das Insektenschutzgitter 3 wirkt.

Fig. 5 zeigt das Insektenschutzgitter - also die Gitter- oder Gewebebahn 3 - in einem Verpackungs-, Transport- oder Vormontagezustand. In diesem Beispiel ist das Insektenschutzgitter (Gewebebahn) 3 zunächst aufgerollt und im aufgerollten Zustand durch Falten in zwei parallele Rollenbahnschnitte 3a, 3b mit jeweils der halben Bahnrollenlänge gelegt worden. Gemäß einer vorteilhaften Alternative wird die Gitter- oder Gewebebahn 3 zunächst auf vorzugsweise die halbe Gesamtlänge (0,5 · L₁₂, mit L₁₂ = L₁ + L₂) gefaltet und anschließend, vorzugsweise von der Gewebefalte her, aufgerollt. In beiden Fällen ist die Gewebebahn 3 einteilig und liegt zu Verpackungs- und Transportzecken in halber Gesamtlänge bereit.

Die Seitenränder (Gitterkanten) 20, 21 des Insektenschutzgitters 3 sind bereits als Keder oder Kederleisten ausgeführt oder derart gestaltet, dass mit einer separat bereitgestellten Kederleiste 22 als Halteelement (Fig. 8) der entsprechende Seitenrand 20, 21 an der Wickelwelle 12 befestigt werden kann. Der andere Seitenrand 21 bzw. 20 wird dann analog an der Auszugsleiste 4 befestigt. Im Montagezustand ist das Insektenschutzgitter 3 mit dessen (horizontalen) Seitenrändern 23 in der oberen und unteren Führungsschiene 5, 6 geführt.

Die (obere) Abdeckkappe 8a weist ebenfalls einen Montagesteg 16 mit Schraubenöffnungen 15 zur Schraubbefestigung des Rollogehäuses 2 und damit der Schutzvorrichtung 1 in vertikaler Einbauposition an der zugewandten (horizontalen) Öffnungswandung der Gehäuseöffnung auf.

Fig. 6 zeigt die wesentlichen Bestandteile der Schutzvorrichtung 1 in zerlegtem Zustand des geteilten Rollogehäuses 2, der geteilten Wickelwelle 12 und der geteilten Auszugsleiste 4. Erkennbar sind die beiden Profilabschnitte 4a und 4b der als Hohlprofilleiste ausgeführten Auszugsleiste 4. Analog sind die beiden ebenfalls als Hohlprofile ausgeführten Gehäuseabschnitte 2a und 2b des Rollogehäuses 2 erkennbar. Auch weist die zweigeteilte Wickelwelle 12, die vorzugsweise ebenfalls als Hohlprofil ausgeführt ist, einen ersten hohlrohrartigen Wellenabschnitt (Hohlrohrabschnitt) 12a und einen zweiten hohlrohrartigen Wellenabschnitt (Hohlrohrabschnitt) 12b auf. Die Abschnittslänge L₁, L₂ der beiden Wellenabschnitte 12a und 12b der Wickelwelle 12 ist wiederum vorzugsweise gleich oder zumindest annähernd gleich und entspricht der halben Gesamtlänge der Wickelwelle 12 im Montagezustand.

In Verbindung mit Fig. 7 ist erkennbar, dass der jeweilige Wellenabschnitt 12a, 12b der Wickelwelle 12 eine sickenartig eingezogene Längsnut 24 aufweist. Diese Längsnut 24 ist durch eine etwa U-förmige, rohrinnenseitige Nutwandung 25 mit einem sich in Rohr- und Wellenlängsrichtung V erstreckenden Nutboden 26 gebildet. Erkennbar ist die Längsnut 24 nahezu vollständig geschlossen, mit Ausnahme eines sich in Längsrichtung V des jeweiligen Wellenabschnitts 12a, 12b erstreckenden Längs- oder Austrittsschlitzes 27 für das Insektenschutzgitter 3. In die Längsnut 24 wird im Zuge der Montage der Seitenrand oder die Seitenrandkante 20 des Insektenschutzgitters 3 eingezogen und ggf. mittels der ebenfalls in die Längsnut 24 eingezogenen Kederleiste 22 (Fig. 8) klemmfixiert.

Innenwandseitig sind an die Abschnitte 12a, 12b der Wickelwelle 12 federstegartige Fügekonturen 28 angeformt, die sich ebenso wie der Austrittsschlitz 27 für das Insektenschutzgitter 3 in Rohrlängsrichtung V verlaufen, welche im Montagezustand der Schutzvorrichtung 1 der Vertikalrichtung entspricht. Vorzugsweise sind mehrere, im Ausführungsbeispiel insgesamt sieben derartige Fügekonturen 28 gleichmäßig verteilt am Innenumfang des jeweiligen Hohlrohrabschnittes 12a, 12b vorgesehen.

In Verbindung mit Fig. 8 ist aus der Fig. 7 ein auch in Fig. 6 gezeigtes Fügeelement 29 zum Fügen der beiden Wellenabschnitte 12a, 12b zur Wickelwelle 12 erkennbar. Das Fügeelement 29 ist wiederum geeigneterweise hohlrohrartig und ebenfalls mit einer sich über die Hohlrohrabschnittslänge V erstreckenden, sickenartig eingezogenen Längsnut 30 ausgebildet. Im in dem jeweiligen Hohlrohrabschnitt 12a eingesteckten Zustand übergreift die Längsnut 30 des Fügeelements 29 die Längsnut 24 des entsprechenden Wellenabschnitts 12a, 12b innenseitig. Hierdurch ist bereits eine drehfeste Verbindung zwischen den beiden Wellenabschnitten 12a und 12b hergestellt, so dass diese keine relative Drehbewegung zueinander ausüben können.

In die Rohrwandung 31 des Fügeelementes 29 sind zu den federstegartigen Fügekonturen 28 des jeweiligen Hohlrohrabschnitts 12a, 12b korrespondierende nutenartige Fügekonturen 32 eingebracht, z. B. sickenartig eingezogen. In gestecktem Zustand des Fügeelements 29 im jeweiligen Wellenabschnitt 12a, 12b wird somit durch einen formschlüssigen Eingriff der Fügekonturen 28 des Wellenabschnitts 12a, 12b in die korrespondierenden (gegengleichen) Fügekonturen 32 des Fügeelements 29 eine zusätzliche Fügeverbindung und insbesondere auch eine reibschlüssige Steckverbindung zwischen dem Fügeelement 29 und dem jeweiligen Wellenabschnitt 12a, 12b hergestellt. Hierdurch sind Relativbewegungen zwischen den beiden Wellenabschnitten 12a, 12b der Wickelwelle 12 besonders zuverlässig verhindert und ein sicherer Stecksitz des Fügelements 29 in den Wellenabschnitten 12a, 12b gegeben.

Wie aus Fig. 8 ersichtlich ist, sind in das hohlrohrartig ausgeführte Fügeelement 29 - in Längsrichtung V gesehen vorzugsweise mittig - miteinander fluchtende Durchgangsöffnungen 33 eingebracht. Die Position dieser Durchgangsöffnungen 33 befindet sich praktisch innerhalb der sickenartigen Längsnut 30. Im Zuge der Montage wird in diese fluchtenden Durchgangsöffnungen 33 ein Steck- oder Anschlagbolzen 34 eingeführt. Dessen Position, nämlich am Nutenboden 26 der Längsnut 24 für die Kederleiste 22, ist an einem der Hohlrohrabschnitt 12a, 12b veranschaulicht. Somit kann diese praktisch ununterbrochen bei zusammengesetzter Wickelwelle 12 in die durchgehende Längsnut 24 der Hohlrohrabschnitte 12a, 12b eingeführt werden. Im Zuge der Steckmontage des Fügeelements 29 in den jeweiligen Wellenabschnitt 12a, 12b der Wickelwelle 12 dient der in die Durchgangsöffnungen 33 eingesteckte Steckbolzen 34 als Anschlag, so dass das Fügeelement 29 lediglich mit dessen halber Gesamtlänge in den jeweiligen Wellenabschnitt 12a, 12b eingesteckt werden kann.

Fig. 9 zeigt in Verbindung mit Fig. 6 die beiden Gehäuseabschnitte 2a und 2b des Rollogehäuses 2 im Vormontagezustand. Erkennbar weisen die beiden hohlprofilartigen Gehäuseabschnitte 2a, 2b einen sich wiederum in Längsrichtung V erstreckenden Gehäuse- oder Austrittsschlitz 35 auf, über welchen das Insektenschutzgitter 3 aus dem Rollogehäuse 2 austritt und über diesen ausziehbar ist. Im Montagezustand stoßen die beiden Gehäuseabschnitte 2a und 2b stirnseitig mit deren Öffnungskanten 36 aneinander.

Zur Zentrierung und Fixierung der beiden Gehäuseabschnitte 2a und 2b ist ein manschettenartiges Verbindungselement 37 vorgesehen, welches die Gehäuseabschnitte 2a, 2b im Bereich deren Öffnungskanten 36 mit Ausnahme eines mit dem Gehäuseschlitz 35 fluchtenden Schlitzes 38 vollumfänglich umgreift. An das Verbindungselement 37 sind Fügezapfen 39 angeformt, welche im Montagezustand in korrespondierende Fügeöffnungen 40 der Gehäuseabschnitte 2a, 2b formschlüssig einsitzen. Auf der dem Schlitz 38 gegenüberliegenden Seite weist das manschettenartige Verbindungselement 37 zwei Montage- oder Anlagestege 41 mit Schraubenöffnungen 42 auf. Hierdurch ist eine zusätzliche, etwa mittige Schraubbefestigung des Rollogehäuses 2 und damit der Schutzvorrichtung 1 an der Gehäusewandung ermöglicht.

Fig. 10 zeigt die hohlprofilartige Auszugsleiste 4 mit deren Leistenabschnitten 4a, 4b im Vormontagezustand. Die Profilabschnitte 4a und 4b der Auszugsleiste 4 weisen jeweils eine Fügekammer 43 zur Aufnahme jeweils eines Fügeschenkels 44a bzw. 44b eines zur Steckmontage ausgebildeten Fügeelementes 44 auf. Zwischen den Fügeschenkeln 44a und 44b ist ein Anschlagsteg 45 gebildet, so dass das Fügeelement 44 jeweils lediglich mit etwa deren halber Fügelänge in die korrespondierende Aufnahmekammer 43 des entsprechenden Profilabschnitts 4a, 4b der Auszugsleiste 4 einsteckbar ist.

Eine im Bereich des Anschlagstegs 45 an das Fügeelement 44 angeformte Manschette 46 bildet einen unterbrechungsfreien Übergang zwischen korrespondierenden Aufnahmekammern 47 der Profilabschnitte 4a, 4b. Diese sind mit einem Längsschlitz 48 versehen, mit welchem ein Manschettenschlitz 49 des Fügeelementes 44 fluchtet. Die Aufnahmekammer 48 der Auszugsleiste 4 dient zur Aufnahme des Seitenrandes oder der Seitenrandkante 21 des Insektenschutzgitters 3, welche hierzu in die Kammer 48 eingezogen und ggf. mittels einer ebenfalls in die Kammer 48 eingezogenen Kederleiste klemmfixiert werden kann.

Eine weitere, der Kammer 48 gegenüberliegend angeordnete Aufnahmekammer 50 mit einem Längsschlitz 51 dient zur Aufnahme eines flexiblen oder gummielastischen Dichtungselements oder einer Dichtbürste 52, die in den Figuren 4 und 12 vergleichsweise deutlich erkennbar ist.

Mit Blick auf die Fig. 4 und 5 sind die wesentlichen Bauteile der Schutzvorrichtung 1 erkennbar, die im Verpackungs- und/oder Transportzustand in diese Bauteile zerlegt und im Montagezustand aus diesen Bauteilen zusammengesetzt ist. Die Abschnitte 2a und 2b des Rollogehäuses 2 und die Abschnitte 4a und 4b der Auszugsleiste 4 sowie die Abschnitte 12a und 12b der Wickelwelle 12 und die Abschnitte 7a und 7b der vertikal zu montierenden Führungsschiene 7 lassen sich somit in der Verpackung nebeneinander anordnen, was die Verpackungslänge auf etwa die halbe Gesamtlänge der Schutzvorrichtung 1 reduziert. Dies gewährleistet - im Vergleich zu einer einteiligen Schutzvorrichtung - auch einen wesentlich vereinfachten Transport der Schutzvorrichtung 1 in einem Fahrzeug, insbesondere auch in einem PKW.

Fig. 11 zeigt in Verbindung mit Fig. 10 eine der Profilleisten 4b der Auszugsleiste 4 sowie das Griffelement 9 in einem Vormontagezustand. Das Griffelement 9 ist aus zwei Griffteilen 9a und 9b aufgebaut. Das Griffteil 9a weist zusätzlich zu zwei zueinander beabstandeten Rasthaken 10, welche bei ausgezogenem Insektenschutzgitter 3 mit dem in der vertikalen Führungsschiene 7 vorgesehenen Rastelement 11 zur Herstellung einer lösbaren Rastverbindung zusammenwirkt, eine Griffmulde 53 und ein stegartiges Steckformteil 54 auf. Das Steckformteil 54 korrespondiert mit einer längsgeschlitzten Füge- oder Steckkammer 55 des Profilabschnitts 4b.

Beabstandet zu diesem Steckformteil 54 weist das Griffteil 9a einen oder mehrere Fügestege 56 auf, welche über den Längsschlitz 51 in die Aufnahmekammer 50 des Profilabschnitts 4b der Auszugsleiste 4 im Zuge der wiederum in Längsrichtung V erfolgenden Steckmontage des Griffteils 9a über dessen Steckformteil 54 in die korrespondierende Fügekammer 55 eingreift. Ein angeformter Absatz 57 dieses Griffteils 9a liegt im Montagezustand an einem entsprechend ausgezogenen Abschnitt des Insektenschutzgitters 3 an. In dieser Ausgestaltung des Griffelements 9 liegt die Auszugsleiste 4 im aufgewickelten und in das Rollogehäuse 2 eingezogenen Zustand nicht direkt am Rollogehäuse 2 an.

Das weitere Griffteil 9b, welches auf der dem erstgenannten Griffteil 9a gegenüberliegenden Seite des Profilabschnitts 4b montiert wird, weist ebenfalls eine stegartige Steckkontur 58 auf, die mit einer wiederum längsgeschlitzten Fügekammer 59 des Profilabschnitts 4b korrespondiert und in diese einschiebbar ist. Auch weist dieses Griffteil 9b eine Griffmulde 60 auf. Zudem weist auch dieses Griffteil 9b eine oder mehrere Fügekonturen 61 auf, welche im Montagezustand in die Aufnahmekammer 50 des Profilabschnitts 4b der Auszugsleiste 4 eingreifen.

Zudem weist auch dieses Griffteil 9b -ebenso wie das Griffteil 9a - zwei Rastelemente oder Rasthaken 10 auf, welche mit dem in der vertikalen Führungsschiene 7 montierten Rastelement 11 zur Herstellung der lösbaren Rastverbindung korrespondiert. Wie in Fig. 13 erkennbar ist, ist den Rastelementen 10 der beiden Griffteile 9a und 9b jeweils ein Rasthaken 11 a bzw. 11b des in der vertikalen Führungsschiene 7 montierten Rastelementes 11 zugeordnet. Hierdurch ist eine besonders zuverlässige, lösbare Rastverbindung zwischen dem Griffelement 9 und damit der Auszugsleiste 4 bei die Gebäudeöffnung bzw. eine entsprechende Türöffnung möglichst vollständig und insektendicht überspannendem Insektenschutzgitter 3 hergestellt.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung, wie er in den Ansprüchen definiert ist, zu verlassen. Insbesondere sind ferner alle im Zusammenhang mit dem Ausführungsbeispiel beschriebenen Einzelmerkmale auch auf andere Weise miteinander kombinierbar.

So kann die Gewebebahn (das Insektenschutzgitter) 3 auch zwei- oder mehrteilig ausgeführt sein, wobei die entsprechenden Gitterabschnitte im Zuge der Montage mittels beispielsweise Klebe-, Klett- oder Reißverschlussverbindung zur vollständigen Gewebebahn (Gesamtbahn) aneinander gefügt werden. Auch kann die Gitter- oder Gewebebahn 3 als Pollen-, Sicht- oder Sonnenschutz dienen bzw. ausgeführt sein.

### Bezugszeichenliste

- 1: Schutzvorrichtung
- 2: Rollogehäuse
- 2a: erster Gehäuseabschnitt
- 2b: zweiter Gehäuseabschnitt
- 3: Gitter-/Gewebebahn/Insektenschutzgitter
- 3a,b: Rollenabschnitt
- 4: Auszugsleiste
- 4a: erster Profilabschnitt
- 4b: zweiter Profilabschnitt
- 5: (obere) Führungsschiene
- 6: (untere) Führungsschiene
- 7: vertikale Führungsschiene
- 7a: erster Schienenabschnitt
- 7b: zweiter Schienenabschnitt
- 8a: (obere) Abdeckkappe
- 8b: (untere) Abdeckkappe
- 9: Griffelement
- 9a: erstes Griffteil
- 9b: zweites Griffteil
- 10: Rastkontur/Rasthaken
- 11: Rastelement
- 11a,b: Rasthaken
- 12: Wickelwelle
- 12a: erster Wellenabschnitt
- 12b: zweiter Wellenabschnitt
- 13: Wellenöffnung
- 14: Lagerzapfen
- 15: Schraubenöffnung
- 16: Montagesteg
- 17: Aufnahmekammer
- 18: Dichtleiste/-bürste
- 19: Schraubhülse
- 20,21: Seitenrand/Gitterkante
- 22: Halteelement/Kederleiste
- 23: Seitenrand
- 24: Längsnut
- 25: Nutwandung
- 26: Nutboden
- 27: Längs-/Austrittsschlitz
- 28: federstegartige Fügekontur
- 29: Fügeelement
- 30: Längsnut
- 31: Rohrwandung
- 32: nutartige Führungskontur
- 33: Durchtrittsöffnung
- 34: Anschlag-/Steckbolzen
- 35: Gehäuse-/Austrittsschlitz
- 36: Öffnungskante
- 37: Verbindungselement
- 38: Schlitz
- 39: Fügezapfen
- 40: Fügeöffnung
- 41: Montage-/Anlagesteg
- 42: Schraubenöffnung
- 43: Fügekammer
- 44: Fügeelement
- 44a,b: Fügeschenkel
- 45: Anlagesteg
- 46: Manschette
- 47: Aufnahmekammer
- 48: Längsschlitz
- 49: Manschettenschlitz
- 50: Aufnahmekammer
- 51: Längsschlitz
- 52: Dichtleist-/bürste
- 53: Griffmulde
- 54: Steckformteil
- 55: Füge-/Steckkammer
- 56: Fügesteg
- 57: Absatz
- 58: Steckkontur
- 59: Fügekammer
- 60: Griffmulde
- 61: Fügesteg

- L_{1,2}: Abschnittslänge

## Patentansprüche

1. Insektenschutzvorrichtung (1) für eine Türöffnung zur Vertikalmontage in einer Gebäudeöffnung, mit einer in einem Rollogehäuse (2) drehbar angeordneten Wickelwelle (12), mit einer von der Wickelwelle (12) abwickelbaren und aus dem Rollogehäuse (2) horizontal ausziehbaren Gitter- oder Gewebebahn (3) zum Überspannen der Gebäudeöffnung, und mit einer Auszugsleiste (4), die seitenrandseitig an der Gitter- oder Gewebebahn (3) befestigbar und im Montagezustand befestigt ist,
**dadurch gekennzeichnet,**
- **dass** die Wickelwelle (12) und das Rollogehäuse (2) sowie die Auszugsleiste (4) in jeweils maximal deren halber Gesamtlänge (L₁, L₂) geteilt und die beiden Gehäuseteile (2a, 2b) sowie die beiden Wellenabschnitte (12a, 12b) und die beiden Profilabschnitte (4a, 4b) der Auszugsleiste (4) im Montagezustand zur jeweiligen Gesamtlänge zusammengesetzt sind,
- **dass** das Rollogehäuse (2) aus einem ersten Gehäuseteil (2a) mit einer maximal der halben Gesamtlänge des Rollogehäuses (2) entsprechenden Gehäuseabschnittslänge (L₁) sowie aus einem mit dem ersten Gehäuseteil (2a) stirnseitig montierbaren und im Montagezustand zusammengesetzten zweiten Gehäuseteil (2b) mit einer zur Gesamtlänge des Rollogehäuses (2) korrespondierenden Gehäuseabschnittslänge (L₂) gebildet ist, und
- **dass** die Auszugsleiste (4) aus einem ersten Profilabschnitt (4a) mit einer maximal der halben Gesamtlänge der Auszugsleiste (4) entsprechenden Profilabschnittslänge (L₁) und aus einem mit dem ersten Profilabschnitt (4a) stirnseitig montierbaren und im Montagezustand mittels eines Fügeelements (44) gefügten zweiten Profilabschnitt (4b) mit einer zur Gesamtlänge korrespondierenden Profilabschnittslänge (L₂) gebildet ist.

2. Insektenschutzvorrichtung (1) nach Anspruch 1,
**dadurch gekennzeichnet,**
**dass** die Wickelwelle (12) aus einem ersten hohlrohrartigen Wellenabschnitt (12a) mit einer maximal der halben Gesamtlänge der Wickelwelle (12) entsprechenden Abschnittslänge (L₁) sowie aus einem mit dem ersten Wellenabschnitt (12a) stirnseitig montierbaren und im Montagezustand mittels eines Fügeelements (29) drehfest gefügten zweiten hohlrohrartigen Wellenabschnitt (12b) mit einer zur Gesamtlänge der Wickelwelle (12) korrespondierenden Abschnittslänge (L₂) gebildet ist.

3. Insektenschutzvorrichtung (1) nach Anspruch 1 oder 2,
**dadurch gekennzeichnet,**
**dass** die Wellenabschnitte (12a, 12b) der Wickelwelle (12) mit einer sich über die Abschnittslänge (L₁, L₂) erstreckenden, sickenartig eingezogenen Längsnut (24) zur Aufnahme eines, vorzugsweise kederartigen, Seitenrandes (20) und/oder eines Halteelements (22) für eine seitenrandseitige Befestigung, insbesondere Klemmbefestigung, der Gitter- oder Gewebebahn (3) ausgebildet sind.

4. Insektenschutzvorrichtung (1) nach Anspruch 2 oder 3,
**dadurch gekennzeichnet,**
**dass** das Fügeelement (29) hohlrohrartig und mit einer sich über die Hohlrohrabschnittslänge erstreckenden, vorzugsweise sickenartig eingezogenen, Längsnut (30) ausgebildet ist, welche die Längsnut (24) des jeweiligen Wellenabschnitts (12a, 12b) rohrinnenseitig übergreift.

5. Insektenschutzvorrichtung (1) nach Anspruch 4,
**dadurch gekennzeichnet,**
**dass** das Fügeelement (29), vorzugsweise mittig, miteinander fluchtende Durchgangsöffnungen (33) für ein Anlageelement (34), insbesondere einen Steckbolzen, als Fügeanschlag für die Wellenabschnitte (12a, 12b) der Wickelwelle (12) aufweist.

6. Insektenschutzvorrichtung (1) nach einem der Ansprüche 2 bis 5,
**dadurch gekennzeichnet,**
**dass** die Wellenabschnitte (12a, 12b) der Wickelwelle (12) rohrinnenseitig, vorzugsweise federartige, Fügekonturen (28) und das Fügeelement (29) mantelaußenseitig gegengleiche, vorzugsweise nutenartige, Fügekonturen (32) aufweisen, die im Fügezustand formschlüssig in die Fügekonturen (28) des jeweiligen Wellenabschnitts (12a, 12b) eingreifen.

7. Insektenschutzvorrichtung (1) nach einem der Ansprüche 1 bis 6,
**dadurch gekennzeichnet**
**dass** die Auszugsleiste (4) hohlprofilartig und an der Gitter- oder Gewebebahn (3) klemmbefestigt ist.

8. Insektenschutzvorrichtung (1) nach Anspruch einem der Ansprüche 1 bis 7,
**dadurch gekennzeichnet,**
**dass** die Profilabschnitte (4a, 4b) der Auszugsleiste (4) eine sich in Profillängsrichtung (V) erstreckende Fügekammer (43) zur Aufnahme eines jeweiligen Fügeschaftes (44a, 44b) des Fügeelements (44) aufweisen, welches im Montagezustand mit dem jeweiligen Fügeschaft (44a, 44b) in der Fügekammer (43) des entsprechenden Profilabschnitts (4a, 4b) unter Herstellung einer, insbesondere form- und kraftschlüssigen, Steckverbindung einsitzt.

9. Insektenschutzvorrichtung (1) nach einem der Ansprüche 1 bis 8,
**dadurch gekennzeichnet,**
**dass** die Auszugsleiste (4) eine sich in Profillängsrichtung (V) erstreckende und über einen Längsschlitz (48) zugängliche Aufnahmekammer (47) zur Aufnahme eines, vorzugsweise kederartigen, Seitenrandes (21) zur seitenrandseitigen Befestigung, insbesondere Klemmbefestigung, der Gitter- oder Gewebebahn (3) aufweist.

10. Insektenschutzvorrichtung (1) nach einem der Ansprüche 1 bis 9,
**gekennzeichnet durch**
- mindestens eine, vorzugsweise zwei einander gegenüberliegend, horizontal montierbare Führungsschiene (5, 6), in welcher die Gitter- oder Gewebebahn (3) mit einem entsprechenden Seitenrand (23) geführt ist, und/oder
- eine dem Rollogehäuse (2) gegenüberliegend vertikal montierbare Führungsschiene (7).

11. Insektenschutzvorrichtung (1) nach einem der Ansprüche 1 bis 10,
**gekennzeichnet durch**
ein, vorzugsweise zweischaliges, Griffelement (9) mit einer Fügekontur (55, 59) für eine steckmontierbare Fügeverbindung mit einer korrespondierenden Fügekontur (54, 58) der Auszugsleiste (4) und mit einer Rastkontur (10) zur Herstellung einer Rast- oder Schnappverbindung mit einem im Montagezustand auf der dem Rollogehäuse (2) gegenüberliegend, vorzugsweise in der oder einer vertikalen Führungsschiene (7), montierten Rastelement (11).

12. Insektenschutzvorrichtung (1) nach einem der Ansprüche 1 bis 11,
**gekennzeichnet durch**
ein manschettenartiges Verbindungselement (37), das im Montagezustand einander zugewandte, stirnseitige Öffnungskanten (36) der Gehäuseabschnitte (2a, 2b) des Rollogehäuses (2) unter Freilassung des Gehäuseschlitzes (35) für die Gitter- oder Gewebebahn (3) umgreift.

13. Insektenschutzvorrichtung (1) nach einem der Ansprüche 1 bis 12,
**dadurch gekennzeichnet,**
**dass** die Gitter- oder Gewebebahn (3) in einem Vormontagezustand, insbesondere zu Verpackungs- und/oder Transportzwecken, aufgerollt und im aufgerollten Zustand durch Falten in zwei parallele Bahnrollenabschnitte (3a, 3b), vorzugsweise mit jeweils der halben Bahnrollengesamtlänge, gelegt ist.

14. Insektenschutzvorrichtung (1) nach einem der Ansprüche 1 bis 12,
**dadurch gekennzeichnet,**
**dass** die Gitter- oder Gewebebahn (3) im Vormontagezustand, insbesondere zu Verpackungs- und/oder Transportzwecken, vorzugsweise auf die halbe Gesamtlänge, gefaltet und anschließend, zweckmäßigerweise von der Gewebefalte her, aufgerollt ist.

## Claims

1. Insect protection device (1) for a door opening for installing vertically in a building opening, with a winding shaft (12) arranged rotatably in a roller screen housing (2), with a mesh web or fabric web (3) which can be unwound from the winding shaft (12) and can be pulled horizontally out of the roller screen housing (2) for spanning the building opening, and with a pull-out strip (4) which can be fastened at the side edge to the mesh web or fabric web (3) and is fastened in the installed state, **characterized**
- **in that** the winding shaft (12) and the roller screen housing (2) and also the pull-out strip (4) are divided into in each case at maximum half of their overall length (L₁, L₂) and the two housing parts (2a, 2b) and the two shaft portions (12a, 12b) and the two profile portions (4a, 4b) of the pull-out strip (4) are assembled in the installed state to form the respective overall length,
- **in that** the roller screen housing (2) is formed from a first housing part (2a) with a housing portion length (L₁) corresponding at maximum to half the overall length of the roller screen housing (2) and from a second housing part (2b) which can be fitted on the end side to the first housing part (2a) and is assembled in the installed state and has a housing portion length (L₂) corresponding to the overall length of the roller screen housing (2), and
- **in that** the pull-out strip (4) is formed from a first profile portion (4a) having a profile portion length (L₁) corresponding at maximum to half the overall length of the pull-out strip (4) and from a second profile portion (4b) which can be fitted on the end side to the first profile portion (4a) and is joined in the installed state by means of a joining element (44) and has a profile portion length (L₂) corresponding to the overall length.

2. Insect protection device (1) according to Claim 1, **characterized in that** the winding shaft (12) is formed from a first shaft portion (12a) in the manner of a hollow tube and having a portion length (L₁) corresponding at maximum to half the overall length of the winding shaft (12) and from a second shaft portion (12b) in the manner of a hollow tube which can be fitted on the end side to the first shaft portion (12a) and which is joined in the installed state by means of a joining element (29) so as to be fixed against rotation and has a portion length (L₂) corresponding to the overall length of the winding shaft (12).

3. Insect protection device (1) according to Claim 1 or 2, **characterized in that** the shaft portions (12a, 12b) of the winding shaft (12) are designed with a longitudinal groove (24) which extends over the portion length (L₁, L₂) and is retracted in the manner of a bead for receiving a side edge (20), preferably in the manner of a weather strip, and/or a holding element (22) for a side-edge fastening, in particular clamping fastening, of the mesh web or fabric web (3).

4. Insect protection device (1) according to Claim 2 or 3, **characterized in that** the joining element (29) is designed in the manner of a hollow tube and with a longitudinal groove (30) which extends over the length of the hollow tube portion, is preferably retracted in the manner of a bead and engages over the longitudinal groove (24) of the respective shaft portion (12a, 12b) on the tube inner side.

5. Insect protection device (1) according to Claim 4, **characterized in that** the joining element (29) has passage openings (33) preferably aligned with one another centrally for a contact element (34), in particular a plug-in pin, as a joining stop for the shaft portions (12a, 12b) of the winding shaft (12) .

6. Insect protection device (1) according to one of Claims 2 to 5, **characterized in that** the shaft portions (12a, 12b) of the winding shaft (12) have preferably spring-like joining contours (28) on the tube inner side and the joining element (29) has diametrically opposed, preferably groove-like, joining contours (32) on the casing outer side, said joining contours in the joined state engaging in a form-fitting manner in the joining contours (28) of the respective shaft portion (12a, 12b).

7. Insect protection device (1) according to one of Claims 1 to 6, **characterized in that** the pull-out strip (4) is in the manner of a hollow profile and is clampingly fastened to the mesh web or fabric web (3).

8. Insect protection device (1) according to one of Claims 1 to 7, **characterized in that** the profile portions (4a, 4b) of the pull-out strip (4) have a joining chamber (43) extending in the profile longitudinal direction (V) for receiving a respective joining stem (44a, 44b) of the joining element (44) which, in the installed state, sits with the respective joining shaft (44a, 44b) in the joining chamber (43) of the corresponding profile portion (4a, 4b) producing an in particular form- and force-fitting plug-in connection.

9. Insect protection device (1) according to one of Claims 1 to 8, **characterized in that** the pull-out strip (4) has a receiving chamber (47) which extends in the profile longitudinal direction (V) and is accessible via a longitudinal slot (48) for receiving a side edge (21), preferably in the manner of a weather strip, for the side-edge fastening, in particular clamping fastening, of the mesh web or fabric web (3).

10. Insect protection device (1) according to one of Claims 1 to 9, **characterized by**
- at least one, preferably two guide rails (5, 6) which can be fitted horizontally lying opposite each other and in which the mesh web or fabric web (3) is guided by a corresponding side edge (23), and/or
- a guide rail (7) which can be fitted vertically lying opposite the roller screen housing (2).

11. Insect protection device (1) according to one of Claims 1 to 10, **characterized by** a, preferably two-shell, gripping element (9) with a joining contour (55, 59) for a joining connection, which can be fitted by plugging in, to a corresponding joining contour (54, 58) of the pull-out strip (4) and with a latching contour (10) for producing a latching or snap connection to a latching element (11) which, in the installed state, is fitted on the vertical guide rail (7), preferably in the or a vertical guide rail (7), lying opposite the roller screen housing (2).

12. Insect protection device (1) according to one of Claims 1 to 11, **characterized by** a sleeve-like connecting element (37) which, in the installed state, engages around mutually facing end-side opening edges (36) of the housing portions (2a, 2b) of the roller screen housing (2) leaving the housing slot (35) free for the mesh web or fabric web (3).

13. Insect protection device (1) according to one of Claims 1 to 12, **characterized in that** the mesh web or fabric web (3) is rolled up in a pre-installation state, in particular for packaging and/or transport purposes, and, in the rolled-up state, is folded into two parallel web roller portions (3a, 3b), preferably with in each case half of the overall length of the web roller.

14. Insect protection device (1) according to one of Claims 1 to 12, **characterized in that** the mesh web or fabric web (3) is folded in the pre-installation state, in particular for packaging and/or transport purposes, preferably to half the overall length and is subsequently rolled up, expediently from the fabric fold.

## Revendications

1. Dispositif de protection contre les insectes (1) pour une ouverture de porte en vue du montage vertical dans une ouverture de bâtiment, avec un arbre d'enroulement (12) disposé de façon rotative dans un caisson de store (2), avec une bande de grillage ou de tissu (3) déroulable de l'arbre d'enroulement (12) et pouvant être tirée horizontalement hors du caisson de store (2) pour occuper l'ouverture de bâtiment, et avec une barre d'extraction (4), qui peut être fixée du côté du bord latéral à la bande de grillage ou de tissu (3) et qui est fixée dans l'état de montage, **caractérisé en ce que**
- l'arbre d'enroulement (12) et le caisson de store (2) ainsi que la barre d'extraction (4) sont divisés en chaque fois au maximum à la moitié de leur longueur totale (L₁, L₂) et les deux parties de caisson (2a, 2b) ainsi que les deux parties d'arbre (12a, 12b) et les deux parties de profilé (4a, 4b) de la barre d'extraction (4) sont dans l'état monté réunies à leur longueur totale respective,
- le caisson de store (2) est formé d'une première partie de caisson (2a) avec une longueur de partie de caisson (L₁) correspondant au maximum à la moitié de la longueur totale du caisson de store (2) ainsi que d'une seconde partie de caisson (2b) pouvant être montée frontalement et assemblée à la première partie de caisson (2a) dans l'état monté avec une longueur de partie de caisson (L₂) correspondant à la longueur totale du caisson de store (2), et
- la barre d'extraction (4) est formée d'une première partie de profilé (4a) avec une longueur de partie de profilé (L₁) correspondant au maximum à la moitié de la longueur totale de la barre d'extraction (4) et d'une seconde partie de profilé (4b) pouvant être montée frontalement sur la première partie de profilé (4a) et jointe dans l'état monté au moyen d'un élément de jonction (44) avec une longueur de partie de profilé (L₂) correspondant à la longueur totale.

2. Dispositif de protection contre les insectes (1) selon la revendication 1, **caractérisé en ce que** l'arbre d'enroulement (12) est formé d'une première partie d'arbre de forme tubulaire (12a) avec une longueur de partie (L₁) correspondant au maximum à la moitié de la longueur totale de l'arbre d'enroulement (12) ainsi que d'une seconde partie d'arbre de forme tubulaire (12b) pouvant être montée frontalement à la première partie d'arbre (12a) et dans l'état monté assemblée de façon calée en rotation au moyen d'un élément de jonction (29), avec une longueur de partie (L₂) correspondant à la longueur totale de l'arbre d'enroulement (12).

3. Dispositif de protection contre les insectes (1) selon la revendication 1 ou 2, **caractérisé en ce que** les parties d'arbre (12a, 12b) de l'arbre d'enroulement (12) sont réalisées avec une rainure longitudinale (24) insérée en forme de moulure, s'étendant sur la longueur de partie (L₁, L₂), destinée à recevoir un bord latéral (20) de préférence en forme de bourrelet et/ou un élément de retenue (22) pour une fixation du côté du bord latéral, en particulier une fixation par serrage, de la bande de grillage ou de tissu (3).

4. Dispositif de protection contre les insectes (1) selon une revendication 2 ou 3, **caractérisé en ce que** l'élément de jonction (29) est de type tubulaire et est réalisé avec une rainure longitudinale (30) s'étendant sur la longueur de partie de tube creux, de préférence insérée en forme de moulure, qui accroche du côté intérieur du tube la rainure longitudinale (24) de la partie d'arbre respective (12a, 12b).

5. Dispositif de protection contre les insectes (1) selon la revendication 4, **caractérisé en ce que** l'élément de jonction (29) présente, de préférence au milieu, des ouvertures de passage (33) alignées les unes avec les autres pour un élément d'appui (34), en particulier un boulon enfichable, comme butée de jonction pour les parties d'arbre (12a, 12b) de l'arbre d'enroulement (12).

6. Dispositif de protection contre les insectes (1) selon l'une quelconque des revendications 2 à 5, **caractérisé en ce que** les parties d'arbre (12a, 12b) de l'arbre d'enroulement (12) présentent côté intérieur du tube des contours de jonction (28), de préférence de type élastique, et l'élément de jonction (29) présente côté surface extérieure des contours de jonction inverses (32), de préférence en forme de rainure, qui dans l'état joint s'engagent par emboîtement dans les contours de jonction (28) de la partie d'arbre respective (12a, 12b).

7. Dispositif de protection contre les insectes (1) selon l'une quelconque des revendications 1 à 6, **caractérisé en ce que** la barre d'extraction (4) est réalisée en forme de profilé creux et est fixée par serrage à la bande de grillage ou de tissu (3).

8. Dispositif de protection contre les insectes (1) selon l'une quelconque des revendications 1 à 7, **caractérisé en ce que** les parties de profilé (4a, 4b) de la barre d'extraction (4) présentent une chambre de jonction (43) s'étendant dans la direction longitudinale du profilé (V) destinée à recevoir un axe de jonction respectif (44a, 44b) de l'élément de jonction (44), qui dans l'état monté est logé avec l'axe de jonction respectif (44a, 44b) dans la chambre de jonction (43) de la partie de profilé correspondante (4a, 4b) en formant une liaison engagée, de préférence par emboîtement et serrage.

9. Dispositif de protection contre les insectes (1) selon l'une quelconque des revendications 1 à 8, **caractérisé en ce que** la barre d'extraction (4) présente une chambre de réception (47) s'étendant dans la direction longitudinale du profilé (V) et accessible par une fente longitudinale (48), destinée à recevoir un bord latéral (21), de préférence en forme de bourrelet, pour la fixation du côté du bord latéral, en particulier la fixation par serrage, de la bande de grillage ou de tissu (3).

10. Dispositif de protection contre les insectes (1) selon l'une quelconque des revendications 1 à 9, **caractérisé par**
- au moins un, de préférence deux rail(s) de guidage (5, 6) pouvant être montés horizontalement de préférence l'un en face de l'autre, dans lequel/lesquels la bande de grillage ou de tissu (3) est guidée dans un bord latéral correspondant (23), et/ou
- un rail de guidage (7) pouvant être monté verticalement en face du caisson de store (2).

11. Dispositif de protection contre les insectes (1) selon l'une quelconque des revendications 1 à 10, **caractérisé par** un élément de préhension (9), de préférence à deux coquilles, avec un contour de jonction (55, 59) pour une liaison de jonction enfichable avec un contour de jonction correspondant (54, 58) de la barre d'extraction (4) et avec un contour d'encliquetage (10) pour la réalisation d'une liaison à encliquetage ou à déclic avec un élément d'encliquetage (11) monté dans l'état monté sur le rail de guidage vertical (7), de préférence dans le ou un rail de guidage vertical (7), en face du caisson de store (2).

12. Dispositif de protection contre les insectes (1) selon l'une quelconque des revendications 1 à 11, **caractérisé par** un élément de liaison de type manchette (37), qui dans l'état monté enveloppe des bords d'ouverture frontaux (36) tournés l'un vers l'autre des parties de caisson (2a, 2b) du caisson de store (2) en laissant libre la fente de caisson (35) pour la bande de grillage ou de tissu (3).

13. Dispositif de protection contre les insectes (1) selon l'une quelconque des revendications 1 à 12, **caractérisé en ce que** la bande de grillage ou de tissu (3) est enroulée dans un état de pré-montage, en particulier pour les besoins de l'emballage et/ou du transport, et est posée dans l'état enroulé par pliage en deux parties de rouleau de bande (3a, 3b), de préférence avec chaque fois la moitié de la longueur totale du rouleau de bande.

14. Dispositif de protection contre les insectes (1) selon l'une quelconque des revendications 1 à 12, **caractérisé en ce que** la bande de grillage ou de tissu (3) dans l'état de pré-montage, en particulier pour les besoins de l'emballage et/ou du transport, est pliée de préférence sur la moitié de la longueur totale, et ensuite enroulée avantageusement à partir du pli du tissu.
